# EUROPÄISCHE PATENTSCHRIFT

(11) **EP 1 616 503 B1**
(45) Veröffentlichungstag und Bekanntmachung des Hinweises auf die Patenterteilung: **23.09.2009**
(21) Anmeldenummer: 05014087.0
(22) Anmeldetag: 29.06.2005
(51) Int. Cl.: A47B 81/00

(54) **Eckschrank, insbesondere Kücheneckschrank**
Corner cupboard, in particular kitchen corner cupboard
Placard de coin, en particulier placard de coin de cuisine

(30) Priorität: 16.07.2004 DE 202004011200 U
(43) Veröffentlichungstag der Anmeldung: 18.01.2006
(62) Teilanmeldung aus: 08003443.2
(73) Patentinhaber: Heinrich J. Kesseböhmer KG, 49152 Bad Essen (DE)
(72) Erfinder: Kreyenkamp, Reiner, 49152 Bad Essen (DE)
(74) Vertreter: Pott, Ulrich

(56) Entgegenhaltungen:
- DE-U1- 20 214 967
- US-A- 876 159
- US-A- 5 941 620

## Beschreibung

Die Erfindung bezieht sich auf einen Eckschrank, insbesondere Kücheneckschrank, in einer Ausbildung gemäß dem Oberbegriff des Anspruchs 1.

Bei bekannten Eckschränken haben die in der Regel übereinander fluchtend angeordneten Tablare die Form eines Halbkreises (DE 94 17 324 U1) und können um ihre vertikale Schwenkachse aus ihrer Innenstellung im Eckschrank in eine Außenstellung bewegt werden, in der das bzw. die Tablare etwa zur Hälfte über die Ebene der Türöffnung des Eckschranks nach außen vorstehen. Die Zugänglichkeit zu der Stellfläche der Tablare ist entsprechend eingeschränkt.

Es ist ferner ein Eckschrank bekannt (SE-A-465 699), bei der in jeder Stellebene zwei Tablare vorgesehen sind, die einzeln um getrennte vertikale Schwenkachsen schwenkbar sind. Das erste, etwa viertelkreisförmige Tablar ist um etwa 270° in eine Außenstellung schwenkbar, in der seine Stellfläche vollständig außerhalb der Ebene der Türöffnung des Eckschrankes gelegen ist. Das nur nachfolgend ausschwenkbare zweite Tablar kann ebenfalls in eine Außenstellung geschwenkt werden, in der seine Stellfläche etwa zur Hälfte über die Ebene der Türöffnung des Eckschranks nach außen vorsteht. Eine solche Ausführung erfordert einen erhöhten Aufwand, verbessert jedoch die Zugänglichkeit zu den Stellflächen der beiden Tablare.

DE 202 14 9674 ist als nächstliegender Stand der Technik genannt.

Die Erfindung befaßt sich mit dem Problem der Schaffung eines Eckschrankes der angegebenen Art, bei dem einteilige Tablare von halbkreisähnlicher Grundgestalt in eine Außenstellung überführbar sind, in der die Stellfläche vollständig oder annähernd vollständig über die Ebene der Türöffnung des Eckschrankes übersteht und dementsprechend ohne Einschränkungen zugänglich ist.

Die Erfindung löst das Problem durch einen Eckschrank mit den Merkmalen des Anspruchs 1. Weitere Ausgestaltungen ergeben sich aus den Ansprüchen 2 bis 24.

Durch die Abstützung des zumindest einen Tablars durch zwei Lenker, die um getrennte, parallele Achsen schwenkbar sind und gelenkig an der Unterseite des Tablars angreifen, erfährt das Tablar eine von diesen beiden Lenkern gemeinsam gesteuerte Bewegung in eine Außenstellung, in der das Tablar vollständig oder annähernd vollständig, z.B. zu 90%, über die Ebene der Türöffnung des Eckschrankes vorsteht. Dabei ist der Eckschrankbeschlag baulich einfach und leicht montierbar, wobei der Eckschrank keinerlei besonderer Ausgestaltung bedarf.

Weitere Einzelheiten und Wirkungen ergeben sich aus der nachfolgenden Beschreibung und der Zeichnung, in der ein Ausführungsbeispiel des Gegenstands der Erfindung näher veranschaulicht ist. In der Zeichnung zeigen:
- Fig. 1: eine abgebrochene schematische Draufsicht auf einen Eckschrank nach der Erfindung mit einer Darstellung eines Tablars in der Innen- und eines Tablars in der Außenstellung,
- Fig. 2: eine perspektivische Einzeldarstellung des Eckschrankbeschlages mit zwei fluchtend übereinander angeordneten Tablaren in einer Ansicht von schräg oben,
- Fig. 3: eine Darstellung ähnlich Fig. 2 in einer Ansicht von schräg unten,

- Fig. 4: eine Explosionsdarstellung des Eckschrankbeschlags nach Fig. 2 oder 3 zur Veranschaulichung seiner Bestandteile in perspektivischer Darstellung, und
- Fig. 5-10: Darstellungen ähnlich Fig. 1 zur Veranschaulichung des Bewegungsablaufes der Auszugsbewegung eines Tablars aus seiner Innenstellung im Eckschrank in seine Außenstellung über vier Zwischenstellungen, in Verkleinerung.

Der in der Zeichnung veranschaulichte erfindungsgemäße Eckschrank 1 hat einen über eine Eckschranktür 2 etwa zur Hälfte vorderseitig zugänglichen, im Grundriß rechteckigen Innenraum 3, in dem bei dem dargestellten Beispiel zwei einteilige Tablare 4,5 von annähernd halbkreisähnlicher Grundgestalt abgestützt sind. Jedes Tablar 4,5 kann einzeln oder gemeinsam mit den weiteren Tablaren aus einer Innenstellung innerhalb des Eckschranks 1 in eine Außenstellung bewegt werden, in der das Tablar 4 bzw. 5 vollständig oder im wesentlichen vollständig, z.B. zu zumindest 90% seiner Stellfläche, über die Ebene 6 der Türöffnung nach außen vorsteht. Der Eckschrank 1 bzw. Eckschrankbeschlag kann mit einem einzigen Tablar, mit wie dargestellt zwei Tablaren oder auch mit mehr als zwei Tablaren ausgerüstet sein, die in ihrer Innenstellung bzw. ihrer Außenstellung jeweils fluchtend im Abstand übereinander angeordnet sind.

Jedes Tablar 4,5 ist von zwei an seiner Unterseite 7 bzw. 8 gelenkig angreifenden Lenkern 9,10 abgestützt. Der erste Lenker 9 ist um eine vertikale Tragsäule 12 schwenkbar, die eine vertikale Schwenkachse 11 definiert, während der zweite Lenker 10 um eine zur Schwenkachse 11 der Tragsäule 12 parallele Achse 13 eines Traglagers 14 schwenkbar ist. Das Traglager 14 ist nahe der Ebene 6 der Türöffnung an der diese begrenzenden Seitenwand 15 angebracht und umfaßt eine Anschlußplatte 16, die auf ihrer dem Innenraum 3 des Eckschranks 1 zugewandten Seite zwei fluchtend übereinander angeordnete Lagerböcke 17 trägt, zwischen die ein Lagerauge 18 an dem dem Traglager 14 zugewandten zweiten Lenker 10 zwischengesetzt und in die ein Lagerzapfen 19 eingesetzt wird, der das Lagerauge durchsetzt und die Schwenkachse 13 des Traglagers 14 definiert.

Die Tragsäule 12 ist nahe dem die Scharnierteile der Eckschranktür 2 tragenden Eckschrankpfosten 20 angeordnet. Damit der erste Lenker 9 eine Lage einnehmen kann, wie sie für die Erreichung der Außenstellung der Tablare 4,5 erforderlich ist, hat der erste Lenker einen der Tragsäule benachbarten bogenförmigen Innenteil 21 und einen etwa radial ausgerichteten geraden Außenteil 22, der mit seinem Außenende um eine vertikale Gelenkachse 23 schwenkbar mit der Unterseite 7 bzw. 8 seines Tablars 4 bzw. 5 verbunden ist. Der Verbindungspunkt liegt dabei im rückwärtigen Bereich des Tablars 4 bzw. 5, der zugleich dem rückwärtigen Außenrand des Tablars 4 bzw. 5 angenähert ist.

In der Innenstellung des Tablars 4 bzw. 5 schließt der Außenteil 22 des ersten Lenkers 9 mit der Ebene 6 der Türöffnung des Eckschranks einen stumpfen Winkel ein. Befindet sich das Tablar 4 bzw. 5 in seiner Außenstellung, umgreift der bogenförmige Innenteil 21 des ersten Lenkers 9 den Eckschrankpfosten 20 und nimmt nach Zurücklegung eines Schwenkbereiches von etwa 130° - 160°, vorzugsweise etwa 145°, eine Lage ein, in der sich der Außenteil 22 des ersten Lenkers 9 vor der Türöffnung des Eckschranks 1 befindet.

Der zweite Lenker 10 hat einen langen, geraden Außenteil 24 und einen zu diesem abgewinkelten kurzen, dem Traglager 14 benachbarten Innenteil 25. Dabei greift der zweite Lenker 10 am Ende seines Außenteils 24 um eine vertikale Achse 26 schwenkbar an der Unterseite 7 bzw. 8 seines Tablars 4 bzw. 5 schwenkbar an, wobei die Achse 26 der Gelenkverbindung an einem dem vorderen Außenrand des Tablars nahen Punkt gelegen ist, so daß in Innenstellung des Tablars der Außenteil 24 des zweiten Lenkers 10 mit der Ebene 6 der Türöffnung des Eckschrankes 1 einen spitzen Winkel einschließt. In der Außenstellung des Tablars 4 bzw. 5 nimmt der Außenteil 24 des zweiten Lenkers 9 dann eine nahezu parallel zur Seitenwand 15 des Eckschranks 1 ausgerichtete Lage ein, nachdem er einen Schwenkbereich mit einem Schwenkwinkel von etwa 90° - 110°, vorzugsweise etwa 100°, zurückgelegt hat.

Die von beiden Lenkers 9,10 gesteuerte Bewegung des Tablars 4 bzw. 5 zwischen der Innen- und der Außenstellung umfaßt zwei Phasen, zwischen denen die Grundrichtung der Schwenkbewegung des Tablars 4 bzw. 5 einen Richtungswechsel erfährt. Bewegt sich, wie dies auch die Figuren 5 bis 10 verdeutlichen, das Tablar 4 bzw. 5 bei dem dargestellten Beispiel zunächst im Uhrzeigersinn, so ändert sich die Schwenkrichtung ab einer Zwischenstellung, in der sich die Außenteile 22 bzw. 24 der Lenker 9 bzw. 10 annähernd in Parallellage befinden (Fig. 8) in die Gegenuhrzeigerrichtung. In der ersten Bewegungsphase führt dabei das Tablar 4 bzw. 5 eine von dem ersten Lenker 9 bestimmte Hauptschwenkbewegung um die Schwenkachse 11 der Tragsäule 12 und zugleich eine vom zweiten Lenker 10 herbeigeführte Nebenschwenkbewegung in gleicher Richtung um die Achse 23 der Anlenkung des ersten Lenkers 9 am Tablar 4 bzw. 5 aus. In der zweiten Bewegungsphase durchläuft das Tablar 4 bzw. 5 eine vom zweiten Lenker 10 bestimmte Hauptschwenkbewegung in entgegengesetzter Schwenkrichtung um die Achse 13 des Traglagers 14 und führt zugleich in gleicher Richtung eine Nebenschwenkbewegung um die Achse 26 der Anlenkung des zweiten Lenkers 10 am Tablar 4 bzw. 5 aus.

Die Bewegungsbahn eines Punktes des Tablars 4 bzw. 5 ist dementsprechend etwa S-förmig, wie das die Bahnverlaufskurve 27 in den Figuren 5 bis 10 versinnbildlicht. Die gleiche Bewegungsbahn wird vom Tablar 4 bzw. 5 zurückgelegt, wenn das Tablar aus der Außenstellung zurück in die Innenstellung bewegt wird. Die Weglänge der Bewegungsbahn zwischen den Endpunkten und dem Wendepunkt 28 zwischen beiden Bewegungsphasen sind jeweils annähernd untereinander gleich.

Bei dem dargestellten Beispiel ist ein Eckschrank dargestellt, der seine Türöffnung in der rechten Hälfte seiner Frontseite hat. Befindet sich dagegen die Türöffnung in der linken Hälfte der Frontseite eines Eckschranks, dann ergeben die gleichen Bewegungsabläufe mit dem Unterschied, daß in der ersten Bewegungsphase einer Bewegung aus der Innenstellung in die Außenstellung die Hauptschwenkbewegung im Gegenuhrzeigersinn verläuft.

Die Konturlinie der Tablare 4 bzw. 5 setzt sich überwiegend aus Bogenlinien zusammen, deren Verlauf unter dem Gesichtspunkt der Optimierung der Stellfläche und dem Verlauf der Bewegungsbahn 27 zu gestalten ist, die durch die Anordnung und Ausführung der Lenker 9,10 bestimmt wird.

Bei dem dargestellten Beispiel eines Eckschranks 1 mit seiner Türöffnung im rechten Bereich der Frontseite des Eckschranks 1 hat der in der Innenstellung des Tablars 4 bzw. 5 vordere Außenrand des Tablars einen der Türöffnung gegenüberliegenden, annähernd gerade verlaufenden Teil 29, einen sich in Außenstellung des Tablars 4 bzw. 5 um den Eckschrankpfosten 20 herum erstreckenden ersten Bogenteil 30 und einen sich daran anschließenden, entgegengesetzt gekrümmten zweiten Bogenteil 31, der zumindest annähernd einem Kreisbogenteil entspricht, dessen Radius etwa dem Radius des zweiten Lenkers 10 entspricht.

Der in der Innenstellung des Tablars rückwärtige Außenrand des Tablars ist von drei Bogenlinien begrenzt, von denen die mittlere Bogenlinie 32 eine zu den beidseits benachbarten Bogenlinien 33,34 entgegengesetzte Krümmung aufweist und beim Übergang des Tablars 4 bzw. 5 aus der Innen- in die Außenstellung die Vorderkante der die Türöffnung begrenzenden Seitenwand 15 des Eckschranks 1 umgreift. Die in der Innenstellung des Tablars 4 bzw. 5 der die Türöffnung begrenzenden Seitenwand 15 gegenüberliegende Bogenlinie 34 ist zumindest im wesentlichen von einem Kreisbogenteil gebildet, der zumindest annähernd parallel zur kreisbogenförmigen Bewegungsbahn des Angriffspunktes 23 des ersten Lenkers 9 am Tablar 4 bzw. 5 verläuft. Die dem Angriffspunkt 23 des ersten Lenkers 9 am Tablar 4 bzw. 5 benachbarte Bogenlinie entspricht im wesentlichen einem Kreisbogenteil, dessen Radius Mittelpunkt annähernd mit der Schwenkachse 11 der Tragsäule 12 zusammenfällt. Es versteht sich jedoch, daß sowohl für die Gestaltung der Außenkontur des Tablars 4 bzw. 5 als auch für die Gestaltung und Anordnung der Lenker 9,10 ein breiter Spielraum gegeben ist, der jedoch in Wechselwirkung mit der Bemessung der Stellfläche des Tablars 4 bzw. 5 steht und um so kleiner wird, je größer die Stellfläche zu bemessen ist. Die Stellfläche des Tablars 4 bzw 5 erfindungsgemäßer Ausbildung kann annähernd, z.B. zu 95%, die Fläche eines flächenoptimierten Tablars halbkreisförmiger Gestalt erreichen.

Die Tragsäule 12, welche den oder die ersten Lenker 9 abstützt, ist vorzugsweise teleskopisch längenveränderlich und in der jeweiligen Einbaulänge fixierbar, beispielsweise durch eine auf Klemmglieder einwirkende Rändelmutter 35. Der ausziehbare obere Teil 36 der Tragsäule 12 ist an seinem oberen Ende mit einer Anschlußplatte 37 versehen, die mit der Deckwand des Eckschrankes 1 verschraubbar ist. Der untere Teil 38 der Tragsäule 12 ist an seinem unteren Ende ebenfalls mit einer Anschlußplatte 39 zur Schrankverbindung mit der Bodenplatte des Eckschrankes 1 versehen.

Der erste Lenker 9 ist um die Tragsäule 12 herum schwenkbar, in seiner Höhenlage jedoch festgelegt. Hierzu kann beispielsweise auf der Tragsäule 12 eine Lagerbüchse 40 drehbar abgestützt sein, deren Höhenlage beispielsweise durch einen Querstecker 41 bestimmt werden kann, der entsprechende Querbohrungen im unteren Teil der Tragsäule 12 durchgreift. Auf der Lagerbüchse 40 stützt sich mit einem Lagerauge 42 der erste Lenker 9 drehbar ab.

Statt dessen ist es jedoch auch möglich, daß der erste Lenker 9 zumindest für das oberste Tablar 4 bzw. 5 mit der Tragsäule 12 in Schwenkmitnahmeverbindung steht und die Tragsäule 12 an ihren Enden an der Boden- und an der Deckwand des Eckschrankes um die Schwenkachse 11 als Ganzes drehbar gelagert ist. In einem solchen Fall können durch das Herausschwenken eines Tablars sämtliche auf der Tragsäule 12 abgestützten Tablare 4 bzw. 5 aus der Innenstellung in die Außenstellung überführt werden. Dabei ist es zweckmäßig, wenn das oberste Tablar und/oder die unter dem obersten Tablar befindlichen weiteren Tablare bei einer Rückbewegung aus der Außen- in die Innenstellung mit der Tragsäule 12 außer Schwenkmitnahmeverbindung stehen, damit eine einzelne Rückschwenkbewegung der Tablare möglich ist.

Bei der Schwenkbarkeit der ersten Lenker 9 um die feststehende Tragsäule 12 herum sind grundsätzlich alle Tablare voneinander unabhängig aus- und einschwenkbar. Jedoch können auch hier Mittel zur zumindest bereichsweisen Mitnahme von Tablaren in die Außenstellung vorgesehen sein, wenn beispielsweise das oberste Tablar in die Außenstellung bewegt wird. Außerdem können Mittel zur zumindest bereichsweisen Mitnahme des oberen 4 oder des unteren Tablars 5 oder aller Tablare des Eckschranks 1 beim Öffnen oder Schließen der Eckschranktür 2 vorgesehen sein.

Die innerhalb eines Eckschranks 1 Anordnung findenden Tablare 4 bzw. 5 und die sie abstützenden Teile bilden einen Eckschrankbeschlag, der insbesondere für Kücheneckschränke von Bedeutung ist. Dieser Eckschrankbeschlag erfordert gegenüber einem herkömmlichen Eckschrankbeschlag mit halbkreisförmigen Tablaren lediglich wenige Zusatzteile in Gestalt eines zweiten Lenkers 10 und eines Traglagers 14 für diesen, so daß der Beschlag insgesamt überaus einfach ist und eine schnelle und einfache Montage erlaubt. Da die Tablare über zwei Lenker abgestützt sind, sind die Tablare auch unter Belastung zuverlässig kippstabil, so daß sie auch höhere Belastungen aufnehmen können. Die Bewegungen der Tablare zwischen der Innen- und der Außenstellung sind eindeutig, d.h. das stets eine vorbestimmte Bewegungsbahn zurückgelegt wird, die unabhängig von der Art der Einwirkung auf das Tablar ist.

Die Tablare können einen beliebigen Boden aus Holz, Metall, z. B. Draht, oder Kunststoff oder Verbundmaterialien daraus aufweisen und sind zweckmäßig an ihrem Außenrand mit einer Reling 43 versehen.

## Patentansprüche

1. Eckschrank, insbesondere Kücheneckschrank, mit einem über eine Eckschranktür (2) etwa zur Hälfte vorderseitig zugänglichen, im Grundriß rechteckigen Innenraum (3), in dem zumindest ein einteiliges Tablar (4;5) von etwa halbkreisähnlicher Grundgestalt abgestützt und mittels eines Beschlages, der eine Tragsäule (12) mit zumindest annähernd vertikaler Schwenkachse (11) umfaßt, aus einer Innenstellung in eine Außenstellung bewegbar ist, in der das zumindest eine Tablar (4;5) über die Ebene (6) der Türöffnung des Eckschranks (1) nach außen vorsteht, **dadurch gekennzeichnet, daß** das bzw. jedes Tablar (4;5) von zwei an seiner Unterseite (7;8) gelenkig angreifenden Lenkern (9;10) abgestützt ist, der erste Lenker (9) um die Tragsäule (12) und der zweite Lenker (10) um eine zur Schwenkachse (11) der Tragsäule (12) parallele Achse (13) eines Traglagers (14) schwenkbar ist, das nahe der Türöffnung an der diese begrenzenden Seitenwand (15) des Eckschrankes (1) angebracht ist, und das Tablar (4;5) eine von beiden Lenkern (9;10) gemeinsam gesteuerte Bewegung beim Übergang von der Innenstellung in die Außenstellung und umgekehrt ausführt.

2. Eckschrank nach Anspruch 1, **dadurch gekennzeichnet, daß** die Tragsäule (12) nahe dem die Scharnierteile der Eckschranktür (2) tragenden Eckschrankpfosten (20) angeordnet ist.

3. Eckschrank nach Anspruch 2, **dadurch gekennzeichnet, daß** der erste Lenker (9) einen geraden, etwa radial ausgerichteten Außenteil (22) und einen der Tragsäule (12) benachbarten bogenförmigen Innenteil (21) aufweist, der in der Außenstellung des Tablars (4;5) den Eckschrankpfosten (20) umgreift.

4. Eckschrank nach Anspruch 2 oder 3, **dadurch gekennzeichnet, daß** das tablarseitige Ende des ersten Lenkers (9) im rückwärtigen Bereich des Tablars (4;5) an einem dem rückwärtigen Außenrand des Tablars angenäherten Punkt angreift und in innenstellung des Tablars mit der Ebene (6) der Türöffnung des Eckschranks (1) einen stumpfen Winkel einschließt.

5. Eckschrank nach einem der Ansprüche 1 bis 4, **dadurch gekennzeichnet, daß** der Schwenkbereich des ersten Lenkers (9) einen Schwenkwinkel von etwa 130° bis 160°, vorzugsweise etwa 145°, einschließt.

6. Eckschrank nach einem der Ansprüche 1 bis 5, **dadurch gekennzeichnet, daß** der zweite Lenker (10) einen langen geraden Außenteil (24) und einen zu diesem abgewinkelten kurzen, dem Traglager (14) benachbarten Innenteil (25) aufweist.

7. Eckschrank nach einem der Ansprüche 1 bis 6, **dadurch gekennzeichnet, daß** der zweite Lenker (10) im mittleren Bereich des Tablars (4;5) an einem dem vorderen Außenrand des Tablars nahen Punkt angreift und in Innenstellung des Tablars mit der Ebene (6) der Türöffnung des Eckschranks (1) einen spitzen Winkel einschließt.

8. Eckschrank nach Anspruch 6 oder 7, **dadurch gekennzeichnet, daß** der Schwenkbereich des zweiten Lenkers (10) einen Schwenkwinkel von etwa 90° bis 110°, vorzugsweise etwa 100°, einschließt.

9. Eckschrank nach einem der Ansprüche 1 bis 8, **dadurch gekennzeichnet, daß** die von beiden Lenkern (9;10) gesteuerte Bewegung des Tablars (4;5) zwischen Innen- und Außenstellung zwei Phasen umfaßt, zwischen denen die Grundrichtung der Schwenkbewegung des Tablars (4;5) einen Richtungswechsel erfährt.

10. Eckschrank nach Anspruch 9, **dadurch gekennzeichnet,daß** in einer ersten Bewegungsphase das Tablar (4;5) eine vom ersten Lenker (9) herbeigeführte Hauptschwenkbewegung um die Schwenkachse (11) der Tragsäule (12) und zugleich eine vom zweiten Lenker (10) herbeigeführte Nebenschwenkbewegung in gleicher Richtung um die Achse (23) der Anlenkung des ersten Lenkers (9) am Tablar (4;5) ausführt, und daß in der zweiten Bewegungsphase das Tablar eine vom zweiten Lenker (10) bestimmte Hauptschwenkbewegung in entgegengesetzter Schwenkrichtung um die Achse (13) des Traglagers (14) und zugleich in gleicher Richtung eine Nebenschwenkbewegung um die Achse (26) der Anlenkung des zweiten Lenkers (10) am Tablar (4;5) durchläuft.

11. Eckschrank nach einem der Ansprüche 1 bis 10, **dadurch gekennzeichnet, daß** die vom Tablar (4;5) beim Übergang von der Innenstellung zur Außenstellung durchlaufende Bewegungsbahn (27) mit der vom Tablar beim Übergang von der Außenstellung zur Innenstellung durchlaufenen Bewegungsbahn übereinstimmt.

12. Eckschrank nach einem der Ansprüche 9 bis 11, **dadurch gekennzeichnet, daß** beim Wechsel der Grundrichtung der Hauptbewegungen des Tablars (4;5) beide Lenker (9;10) eine Parallelausrichtung zueinander einnehmen.

13. Eckschrank nach einem der Ansprüche 9 bis 12, **dadurch gekennzeichnet, daß** die Weglänge der Bewegungsbahn (27) zwischen den Endpunkten und dem Wendepunkt (28) zwischen beiden Bewegungsphasen jeweils annähernd untereinander gleich sind.

14. Eckschrank nach einem der Ansprüche 1 bis 13, **dadurch gekennzeichnet, daß** die Konturlinie des Tablars überwiegend aus Bogenlinien zusammengesetzt ist.

15. Eckschrank nach Anspruch 14, **dadurch gekennzeichnet, daß** der in der Innenstellung des Tablars (4:5) vordere Außenrand des Tablars einen der Türöffnung gegenüberliegenden, annähernd gerade verlaufenden Teil (29), einen sich um den Eckschrankpfosten (20) herumerstreckenden ersten Bogenteil (30) und einen sich daran anschließenden, entgegengesetzt gekrümmten zweiten Bogenteil aufweist, der zumindest annähernd einem Kreisbogenteil entspricht, dessen Radius etwa dem Radius des zweiten Lenkers (10) entspricht.

16. Eckschrank nach Anspruch 14 oder 15, **dadurch gekennzeichnet, daß** der in der Innenstellung des Tablars (4;5) rückwärtige Außenrand des Tablars von drei Bogenlinien begrenzt ist, von denen die mittlere Bogenlinie (32) eine zu den beidseits benachbarten Bogenlinien (33;34) entgegengesetzte Krümmung aufweist und beim Übergang des Tablars aus der Innen- in die Außenstellung die Vorderkante der die Türöffnung begrenzenden Seitenwand (15) des Eckschranks (1) umgreift.

17. Eckschrank nach Anspruch 16, **dadurch gekennzeichnet, daß** die Bogenlinie, die in der Innenstellung des Tablars der die Türöffnung begrenzenden Seitenwand (15) des Eckschranks (1) gegenüberliegt, zumindest im wesentlichen von einem Kreisbogenteil gebildet ist, der zumindest annähernd parallel zur kreisbogenförmigen Bewegungsbahn des Angriffspunktes (23) des ersten Lenkers (9) am Tablar (4;5) verläuft.

18. Eckschrank nach Anspruch 16 oder 17, **dadurch gekennzeichnet, daß** die dem Angriffspunkt (23) des ersten Lenkers (9) am Tablar (4;5) benachbarte Bogenlinie (33) zumindest im wesentlichen einem Kreisbogenteil entspricht, dessen Radiusmittelpunkt annähernd mit der Schwenkachse (11) der Tragsäule (12) zusammenfällt.

19. Eckschrank nach einem der Ansprüche 1 bis 18, **dadurch gekennzeichnet, daß** das Traglager (14) für den zweiten Lenker (10) Bestandteil einer an die der Türöffnung benachbarte Seitenwand (15) des Eckschranks (1) anschraubbaren Anschlußplatte (16) ist.

20. Eckschrank nach einem der Ansprüche 1 bis 19, **dadurch gekennzeichnet, daß** die Tragsäule (12) teleskopisch längenveränderlich und in der jeweiligen Einbaulänge fixierbar ist.

21. Eckschrank nach einem der Ansprüche 1 bis 20, **dadurch gekennzeichnet, daß** der erste Lenker (9) um die Tragsäule (12) herum schwenkbar, in seiner Höhenlage jedoch festgelegt ist.

22. Eckschrank nach einem der Ansprüche 1 bis 20, **dadurch gekennzeichnet, daß** der erste Lenker (9) des Tablars (4;5) beim Überführen des Tablars von der Innen- in die Außenstellung mit der Tragsäule (12) in Schwenkmitnahmeverbindung steht und die Tragsäule (12) an ihren Enden an der Boden- und der Deckwand des Eckschranks (1) um die Schwenkachse (11) drehbar gelagert ist.

23. Eckschrank nach Anspruch 22, **dadurch gekennzeichnet, daß** bei mehreren Tablaren (4;5) diese in der Innenstellung fluchtend übereinander angeordnet sind und zumindest das oder die unter dem obersten Tablar befindliche(n) Tablar(e) bei einer Rückbewegung aus der Außen- in die Innenstellung mit der Tragsäule außer Schwenkmitnahmeverbindung steht bzw. stehen.

24. Eckschrank nach einem der Ansprüche 1 bis 23, **dadurch gekennzeichnet, daß** Mittel zur zumindest bereichsweisen Mitnahme des Tablars (4;5) des Eckschranks (1) beim Öffnen und/oder Schließen der Eckschranktür (2) vorgesehen sind.

## Claims

1. Corner cupboard, and in particular a kitchen corner cupboard, having an interior space (3) whose ground plan is rectangular, of which approximately half can be accessed from the front via a corner cupboard door (2), and in which at least one one-piece tray (4, 5) of a basic configuration similar to a semi-circle is supported and can be moved, by means of a fitting which comprises a supporting column (12) having an at least approximately vertical axis of pivot (11), from an interior position to an exterior position in which the at least one tray (4, 5) projects outwards beyond the plane (6) of the door opening of the corner cupboard (1), **characterised in that** the or each tray (4, 5) is supported by two control arms (9,10) which are hingeably engaged with its underside (7, 8), the first control arm (9) can be pivoted around the supporting column (12) and the second control arm (10) can be pivoted about an axis (13) of a supporting mounting (14), which axis (13) is parallel to the axis of pivot (11) of the supporting column (12) and which supporting mounting (14) is mounted close to the door opening on that side-wall (15) of the corner cupboard (1) which forms a boundary of the door opening, and the tray (4, 5) performs a movement which is jointly controlled by the two control arms (9, 10) when it is transferred from the interior position to the exterior position.

2. Corner cupboard according to claim 1, **characterised in that** the supporting column (12) is arranged close to the upright (20) of the corner cupboard which carries the hinge members for the door (2) of the corner cupboard.

3. Corner cupboard according to claim 2, **characterised in that** the first control arm (9) has a straight outer portion (22) which is directed approximately radially, and a curved inner portion (21) adjacent the supporting column (12) which fits round the upright (20) of the corner cupboard when the tray (4, 5) is in its exterior position.

4. Corner cupboard according to claim 2 or 3, **characterised in that**, in the rear region of the tray (4, 5), that end of the first control arm (9) which is at the tray end engages with a point which approaches the rear outer edge of the tray and when the tray is in the interior position it makes an obtuse angle with the plane (6) of the door opening of the corner cupboard (1).

5. Corner cupboard according to one of claims 1 to 4, **characterised in that** the range of pivot of the first control arm (9) covers an angle of pivot of approximately 130° to 160° and preferably of approximately 145°.

6. Corner cupboard according to one of claims 1 to 5, **characterised in that** the second control arm (10) has a long, straight outer portion (24) and a short inner portion (25) which is at an angle to the latter and is adjacent the supporting mounting (14).

7. Corner cupboard according to one of claims 1 to 6, **characterised in that** the second control arm (10) engages, in the central region of the tray (4, 5), with a point which is close to the front outer edge of the tray, and when the tray is in the interior position makes an acute angle with the plane (6) of the door opening of the corner cupboard (1).

8. Corner cupboard according to claim 6 or 7, **characterised in that** the range of pivot of the second control arm (10) covers an angle of pivot of approximately 90° to 110° and preferably of approximately 100°.

9. Corner cupboard according to one of claims 1 to 8, **characterised in that** the movement of the tray (4, 5) between the interior and exterior positions which is controlled by the two control arms (9, 10) comprises two phases between which the basic direction of the pivoting movement of the tray (4, 5) undergoes a change in direction.

10. Corner cupboard according to claim 9, **characterised in that**, in a first phase of the movement, the tray (4, 5) performs a main pivoting movement about the axis of pivot (11) of the supporting column (12) which is brought about by the first control arm (9) and, at the same time, a subsidiary pivoting movement in the same direction about the axis (23) of the hingeable joint which the first control arm (9) has to the tray (4, 5), which subsidiary pivoting movement is brought about by the second control arm (10), and **in that**, in the second phase of the movement, the tray undergoes a main pivoting movement in the opposite direction of pivot about the axis (13) of the supporting mounting (14) which is determined by the second control arm (10) and, at the same time, a subsidiary pivoting movement in the same direction about the axis (26) of the hingeable joint which the second control arm (10) has to the tray (4, 5).

11. Corner cupboard according to one of claims 1 to 10, **characterised in that** the path of movement (27) which the tray (4, 5) travels along as it is transferred from the interior position to the exterior position is the same as the path of movement which the tray travels along as it is transferred from the exterior position to the interior position.

12. Corner cupboard according to one of claims 9 to 11, **characterised in that** at the change in the basic direction of the main movements of the tray (4, 5) the two control arms (9, 10) assume an alignment in which they are parallel to one another.

13. Corner cupboard according to one of claims 9 to 12, **characterised in that** the lengths of travel along the path of movement (27) between the end points and changeover point (28) between the two phases of movement are each approximately equal to one another.

14. Corner cupboard according to one of claims 1 to 13, **characterised in that** the outline of the tray is made up predominantly of curved lines.

15. Corner cupboard according to claim 14, **characterised in that** the outer edge of the tray (4, 5) which is at the front when the tray is in the interior position has a portion (29) opposite the door opening which extends approximately in a straight line, a first curved portion (30) which extends around the upright (20) of the corner cupboard, and a second curved portion curved in the opposite direction which follows on from the latter and whose radius is approximately the same as the radius of the second control arm (10).

16. Corner cupboard according to claim 14 or 15, **characterised in that** the outer edge of the tray (4, 5) which is at the rear when the tray is in the interior position is defined by three curved lines, of which the centre curved line (32) is of a curvature opposite from that of the curved lines (33, 34) adjacent to it on the two sides and, when the tray is transferred from the interior position to the exterior position, fits round the front edge of that side-wall (15) of the corner cupboard (1) which forms a boundary of the door opening.

17. Corner cupboard according to claim 16, **characterised in that** the curved line which, when the tray is in the interior position, is situated opposite that side-wall (15) of the corner cupboard (1) which forms a boundary of the door opening is formed at least substantially by an arc of a circle which extends at least approximately parallel to the path of movement in the form of an arc of a circle of the point (23) at which the first control arm (9) engages with the tray (4, 5).

18. Corner cupboard according to claim 16 or 17, **characterised in that** the curved line (33) adjacent to the point (23) at which the first control arm (9) engages with the tray (4, 5) corresponds at least substantially to an arc of a circle the centre of whose radius approximately coincides with the axis of pivot (11) of the supporting column (12).

19. Corner cupboard according to one of claims 1 to 18, **characterised in that** the supporting mounting (14) for the second control arm (10) is part of a connecting plate (16) which can be screwed to that side-wall (15) of the corner cupboard (1) which is adjacent the door opening.

20. Corner cupboard according to one of claims 1 to 19, **characterised in that** the length of the supporting column (12) can be varied telescopically and it can be locked at the given length for installation.

21. Corner cupboard according to one of claims 1 to 20, **characterised in that** the first control arm (9) can be pivoted around the supporting column (12) but its heightwise position is fixed.

22. Corner cupboard according to one of claims 1 to 20, **characterised in that**, when the tray (4, 5) is transferred from the interior position to the exterior position, the first control arm (9) of the tray is connected to the supporting column (12) in such a way as to entrain the latter in its pivoting movement, and the supporting column (12) is mounted at its ends on the bottom and top walls of the corner cupboard (1) to be rotatable about the axis of pivot (11).

23. Corner cupboard according claim 22, **characterised in that**, when there are a plurality of trays (4, 5), they are arranged one above the other in line with one another in the interior position and at least that tray or those trays which is/are situated below the top tray is/are not connected to the supporting column in such a way as to entrain the latter in its/their pivoting movement when there is a movement back from the exterior position to the interior position.

24. Corner cupboard according to one of claims 1 to 23, **characterised in that** means are provided to enable at least a region or regions of the tray (4, 5) of the corner cupboard (1) to be entrained with the door (2) of the corner cupboard when the door (2) of the corner cupboard is opened and/or closed.

## Revendications

1. Placard de coin, en particulier placard de coin de cuisine, avec un espace intérieur (3) de plan rectangulaire, accessible côté avant à peu près à moitié par le biais d'une porte de placard de coin (2), dans lequel au moins un plateau (4 ; 5) d'un seul tenant de forme de base à peu près semblable à un demi-cercle est supporté et peut être déplacé à l'aide d'une armature, qui comporte une colonne support (12) avec un axe de pivotement (11) au moins approximativement vertical, d'une position intérieure à une position extérieure, dans laquelle l'au moins un plateau (4 ; 5) est en saillie vers l'extérieur du plan (6) de l'ouverture de porte du placard de coin (1), **caractérisé en ce que** le ou chaque plateau (4 ; 5) est supporté par deux bras oscillants (9 ; 10) appliqués de manière articulée au niveau de sa face inférieure (7 ; 8), le premier bras oscillant (9) pouvant pivoter autour de la colonne support (12) et le deuxième bras oscillant (10) autour d'un axe (13) d'un palier support (14) parallèle à l'axe de pivotement (11) de la colonne support (12), lequel palier est monté à proximité de l'ouverture de porte sur la paroi latérale (15) du placard de coin (1) délimitant celle-ci, et le plateau (4 ; 5) réalise un mouvement commandé conjointement par les deux bras oscillants (9 ; 10) lors du passage de la position intérieure à la position extérieure et inversement.

2. Placard de coin selon la revendication 1, **caractérisé en ce que** la colonne support (12) est agencée à proximité du montant de placard de coin (20) portant les charnières de la porte du placard de coin (2).

3. Placard de coin selon la revendication 2, **caractérisé en ce que** le premier bras oscillant (9) présente un élément extérieur (22) rectiligne, orienté de manière à peu près radiale et un élément intérieur (21) en forme d'arc adjacent à la colonne support (12), qui s'étend autour du montant de placard de coin (20) lorsque le plateau (4 ; 5) est en position extérieure.

4. Placard de coin selon la revendication 2 ou 3, **caractérisé en ce que** l'extrémité côté plateau du premier bras oscillant (9) s'applique dans la zone arrière du plateau (4 ; 5) contre un point rapproché du bord extérieur arrière du plateau et forme, lorsque le plateau est en position intérieure, un angle obtus avec le plan (6) de l'ouverture de porte du placard de coin (1).

5. Placard de coin selon l'une quelconque des revendications 1 à 4, **caractérisé en ce que** la plage de pivotement du premier bras oscillant (9) englobe un angle de pivotement d'environ 130° à 160°, de préférence d'environ 145°.

6. Placard de coin selon l'une quelconque des revendications 1 à 5, **caractérisé en ce que** le deuxième bras oscillant (10) présente un élément extérieur (24) rectiligne long et un élément intérieur (25) court coudé par rapport à celui-ci, adjacent au palier support (14).

7. Placard de coin selon l'une quelconque des revendications 1 à 6, **caractérisé en ce que** le deuxième bras oscillant (10) s'applique dans la zone médiane du plateau (4 ; 5) contre un point proche du bord extérieur avant du plateau et forme, lorsque le plateau est en position intérieure, un angle aigu avec le plan (6) de l'ouverture de porte du placard de coin (1).

8. Placard de coin selon la revendication 6 ou 7, **caractérisé en ce que** la plage de pivotement du deuxième bras oscillant (10) englobe un angle de pivotement d'environ 90° à 110°, de préférence d'environ 100°.

9. Placard de coin selon l'une quelconque des revendications 1 à 8, **caractérisé en ce que** le mouvement du plateau (4 ; 5) commandé par les deux bras oscillants (9 ; 10) entre la position intérieure et extérieure comporte deux phases, entre lesquelles l'orientation du mouvement de pivotement du plateau (4 ; 5) connaît un changement de sens.

10. Placard de coin selon la revendication 9, **caractérisé en ce que** dans une première phase de mouvement, le plateau (4 ; 5) réalise un mouvement de pivotement principal provoqué par le premier bras oscillant (9) autour de l'axe de pivotement (11) de la colonne support (12) et réalise en même temps un mouvement de pivotement secondaire provoqué par le deuxième bras oscillant (10) dans le même sens autour de l'axe (23) de l'articulation du premier bras oscillant (9) sur le plateau (4 ; 5), et **en ce que** dans la deuxième phase de mouvement, le plateau effectue un mouvement de pivotement principal déterminé par le deuxième bras oscillant (10) dans le sens de pivotement opposé autour de l'axe (13) du palier support (14) et effectue en même temps dans le même sens un mouvement de pivotement secondaire autour de l'axe (26) de l'articulation du deuxième bras oscillant (10) sur le plateau (4 ; 5).

11. Placard de coin selon l'une quelconque des revendications 1 à 10, **caractérisé en ce que** la trajectoire (27) parcourue par le plateau (4 ; 5) lors du passage de la position intérieure à la position extérieure coïncide avec la trajectoire parcourue par le plateau lors du passage de la position extérieure à la position intérieure.

12. Placard de coin selon l'une quelconque des revendications 9 à 11, **caractérisé en ce que** lors du changement d'orientation des mouvements principaux du plateau (4 ; 5), les deux bras oscillants (9 ; 10) prennent une orientation parallèle l'un par rapport à l'autre.

13. Placard de coin selon l'une quelconque des revendications 9 à 12, **caractérisé en ce que** les longueurs de la trajectoire (27) entre les points extrêmes et le point de retournement (28) entre les deux phases de mouvement sont respectivement à peu près identiques entre elles.

14. Placard de coin selon l'une quelconque des revendications 1 à 13, **caractérisé en ce que** la ligne de contour du plateau se compose essentiellement de lignes courbes.

15. Placard de coin selon la revendication 14, **caractérisé en ce que** le bord extérieur avant du plateau, lorsque le plateau (4 ; 5) est en position intérieure, présente un élément (29) opposé à l'ouverture de porte et s'étendant de manière à peu près rectiligne, un premier élément en arc (30) s'étendant autour du montant de placard de coin (20) et un deuxième élément en arc s'y raccordant à courbure opposée, qui correspond au moins à peu près à un élément en arc de cercle, dont le rayon correspond à peu près au rayon du deuxième bras oscillant (10).

16. Placard de coin selon la revendication 14 ou 15, **caractérisé en ce que** le bord extérieur arrière du plateau, lorsque le plateau (4 ; 5) est en position intérieure, est délimité par trois lignes courbes, parmi lesquelles la ligne courbe (32) médiane présente une courbure opposée aux lignes courbes (33 ; 34) adjacentes de part et d'autre et s'étend autour de l'arête avant de la paroi latérale (15) du placard de coin (1) délimitant l'ouverture de porte lors du passage du plateau de la position intérieure à la position extérieure.

17. Placard de coin selon la revendication 16, **caractérisé en ce que** la ligne courbe, qui, lorsque le plateau est en positon intérieure, fait face à la paroi latérale (15) du placard de coin (1) délimitant l'ouverture de la porte, est formée au moins pour l'essentiel par un élément en arc de cercle, qui s'étend au moins approximativement de manière parallèle à la trajectoire en arc de cercle du point d'attaque (23) du premier bras oscillant (9) sur le plateau (4 ; 5).

18. Placard de coin selon la revendication 16 ou 17, **caractérisé en ce que** la ligne courbe (33) adjacente au point d'attaque (23) du premier bras oscillant (9) sur le plateau (4 ; 5) correspond au moins pour l'essentiel à un élément en arc de cercle, dont le milieu du rayon coïncide approximativement avec l'axe de pivotement (11) de la colonne support (12).

19. Placard de coin selon l'une quelconque des revendications 1 à 18, **caractérisé en ce que** le palier support (14) pour le deuxième bras oscillant (10) fait partie d'une plaque de raccordement (16) pouvant être vissée à la paroi latérale (15) du placard de coin (1) adjacente à l'ouverture de porte.

20. Placard de coin selon l'une quelconque des revendications 1 à 19, **caractérisé en ce que** la colonne support (12) peut être fixée modifiable en longueur de manière télescopique et à la longueur de montage correspondante.

21. Placard de coin selon l'une quelconque des revendications 1 à 20, **caractérisé en ce que** le premier bras oscillant (9) peut pivoter autour de la colonne support (12), mais est fixé dans sa position en hauteur.

22. Placard de coin selon l'une quelconque des revendications 1 à 20, **caractérisé en ce que** lors du transfert du plateau de la position intérieure à la position extérieure, le premier bras oscillant (9) du plateau (4 ; 5) est en relation d'entraînement pivotant avec la colonne support (12) et la colonne support (12) est logée de manière rotative autour de l'axe de pivotement (11) au niveau de ses extrémités au niveau de la paroi de fond et de plafond du placard de coin (1).

23. Plaque de coin selon la revendication 22, **caractérisé en ce que** dans le cas de plusieurs plateaux (4 ; 5), ceux-ci sont agencés l'un au-dessus de l'autre de manière alignée dans la position intérieure et au moins le ou les plateau(x) situé(s) sous le plateau supérieur est ou sont hors relation d'entraînement pivotant avec la colonne support lors d'un mouvement en arrière de la position extérieure à la position intérieure.

24. Placard de coin selon l'une quelconque des revendications 1 à 23, **caractérisé en ce que** des moyens sont prévus pour l'entraînement au moins par secteur du plateau (4 ; 5) du placard de coin (1) lors de l'ouverture et/ou fermeture de la porte du placard de coin (2).
